# FASCICULE DE BREVET EUROPEEN

(11) **EP 0 349 367 B1**
(45) Date de publication et mention de la délivrance du brevet: **18.05.1994**
(21) Numéro de dépôt: 89401658.3
(22) Date de dépôt: 14.06.1989
(51) Int. Cl.: H01H 3/16

(54) **Contacteur électrique pour servomoteur pneumatique de freinage**
Elektrischer Schalter für einen pneumatischen Bremsservomotor
Electric contactor for a pneumatic braking servo motor

(30) Priorité: 27.06.1988 FR 8808584
(43) Date de publication de la demande: 03.01.1990
(73) Titulaire: ALLIEDSIGNAL EUROPE SERVICES TECHNIQUES, 93700 Drancy (FR)
(72) Inventeur: Le Normand, Pascal, F-93700 Drancy (FR)
(74) Mandataire: Bentz, Jean-Paul

(56) Documents cités:
- EP-A- 0 160 586
- DE-U- 7 308 411
- FR-A- 2 441 258
- FR-A- 2 532 105
- GB-A- 1 038 758
- US-A- 4 497 987
- US-A- 4 689 454

## Description

La présente invention concerne les contacteurs électriques pour servomoteur pneumatique de freinage, notamment destinés à épuiper les véhicules automobiles.

De façon plus précise, la présente invention concerne et un contacteur électrique monté à engagement étanche dans un orifice d'une paroi arrière d'un boîtier de servomoteur pneumatique d'assistance an freinage divisé en une chambre avant et une chambre arrière sélectivement intercommunicantes par un moyen de piston déplaçable à partir d'une position de repos voisine de la paroi arrière, le contacteur comprenant un corps en matériau plastique avec une première partie de corps destinée à être engagée dans l'ouverture de la paroi arrière et une seconde partie de corps demeurant extérieure au boîtier et renfermant au moins une paire de contacts électriques métalliques actionnables par un palpeur muni d'une tête monté coulissant dans un alésage de la première partie de corps et sollicité par un ressort vers l'extérieur de cette première partie de corps pour que sa tête porte normalement contre le moyen de piston au voisinage de sa position de repos, la paire de contacts comprenant une lame de contact fixe et une lame de contact mobile sollicitée élastiquement à l'écart de la lame de contact fixe dans la direction opposée à la direction de sollicitation du palpeur et couplée à un plongeur.

Un contacteur électrique d'avertissement de freinage de ce type est décrit dans le document FR-A-2 561 817, dont le contenu est supposé intégré ici pour référence. Dans ce document, le palpeur est formé intérieurement avec un logement central cyclindrique dans lequel coulisse une partie de diamètre élargi d'un plongeur comportant, à son extrémité voisine de la tête du palpeur, une bride annulaire et, à son extrémité opposée, une autre bride annulaire, les deux brides étant reliées à la partie de diamètre élargi du plongeur par des parties de diamètre réduit. Le palpeur comporte, en outre, une butée annulaire faisant saillie radialement vers l'intérieur dans le logement et susceptible de coopérer avec la face arrière de la bride ou collerette d'extrémité du plongeur.

Dans la configuration de repos, il existe, entre la collerette d'extrémité du plongeur et la butée annulaire du palpeur, un jeu qui peut varier dans des proportions notables et accommoder ainsi les tolérances de positionnement au repos entre le moyen de piston et la paroi arrière du boîtier de servomoteur, sans modifier pour autant la position de repos de l'ensemble lame de contact mobile/plongeur. Par contre, en fonctionnement, lorsque le moyen de piston est écarté de la paroi arrière sous l'effet de l'admission de l'air atmosphérique dans la chambre de travail arrière, le palpeur suit le déplacement du moyen de piston, en annulant tout d'abord la course morte, puis en entraînant, par sa butée annulaire intérieure, le plongeur jusqu'à venir plaquer le plot de contact de la lame mobile contre la lame de contact fixe à l'encontre de la sollicitation élastique propre de la lame de contact mobile.

Le jeu précité étant susceptible de varier dans des proportions notables, le contact sera donc établi à des instants différents de la course du moyen de piston, et donc à des moments différents du freinage. Il en résulte donc l'inconvénient que l'avertissement de freinage peut n'avoir lieu que lorsque le freinage est déjà devenu effectif, alors qu'il est souhaitable que l'avertissement de freinage ait lieu le plus tôt possible.

On connait d'autre part du document GB-A-1 038 758 un interrupteur de porte de réfrigérateur ou de portière d'automobile dans lequel un adaptateur cylindrique sollicité par un ressort porte sur sa surface externe des dents ou des stries coopérant avec la surface interne d'un alésage formé dans un plongeur. Lorsque, après l'installation de cet interrupteur dans le chambranle, on claque la porte ou la portière, la longueur relative de l'ensemble plongeur-adaptateur s'adapte au jeu existant entre la porte ou portière et le chambranle, après compression complète du ressort. Il en résulte une course importante correspondant à l'expansion du ressort pour aboutir à l'établissement du contact électrique indicatif de l'ouverture de la porte ou portière.

Pour pallier ces inconvénients, la présente invention a pour objet de proposer un contacteur électrique du type précité, dont le montage permette de tenir compte des tolérances de positionnement au repos entre le moyen de piston et la paroi arrière du boitier de servomoteur, et qui établisse le contact d'avertissement de freinage au tout début de la période de freinage.

Dans ce but, l'invention prévoit de relier le plongeur au palpeur par un moyen d'engagement élastique unidirectionnel, obtenu par la coopération d'une partie en relief formée sur le plongeur ou le palpeur avec un de plusieurs sillons circulaires formés sur le palpeur ou le plongeur respectivement dans un plan perpendiculaire à l'axe de symétrie du plongeur ou du palpeur.

De cette façon, lors du montage du contacteur selon l'invention sur la paroi arrière du boîtier du servomoteur pneumatique d'assistance au freinage, le plongeur prend par rapport au palpeur une position qui dépend des tolérances de positionnement au repos entre le moyen de piston et la paroi arrière du boîtier de servomoteur, et "mémorise" cette position une fois pour toutes. Il en résulte que le contact d'avertissement de freinage est établi dès que le moyen de piston a parcouru une distance égale à celle qui sépare le plot de contact de la lame mobile de la lame de contact fixe, distance qui peut être rendue aussi faible qu'on le désire, et qui ne dépend pas des tolérances de fabrication du servomoteur.

D'autres caractéristiques et avantages de la présente invention ressortiront de la description suivante, donnée à titre illustratif, faite en relation avec le dessin annexé sur lequel :
- la Figure 1 représente une vue en coupe longitudinale d'un premier mode de réalisation d'un contacteur électrique selon l'invention monté en place sur la paroi arrière d'un boîtier de servomoteur pneumatique d'assistance au freinage,
- la Figure 2 est une vue analogue à celle de la Figure 1, d'un deuxième mode de réalisation de l'invention,
- la Figure 3 est une vue analogue aux deux précédentes, d'un troisième mode de réalisation de l'invention, et
- la Figure 4 est une vue en coupe d'un contacteur prêt à être installé.

Sur les Figures, les éléments identiques portent le même numéro de référence.

Sur la Figure 1, on a représenté une portion de la paroi arrière 1 d'un boîtier de servomoteur pneumatique d'assistance au freinage divisé intérieurement par un moyen de piston 2 en une chambre avant, ou chambre à vide 3, et une chambre arrière, ou chambre de travail 4 entre le moyen de piston 2 et la paroi arrière 1. Cette paroi arrière 1 comporte un orifice 5 dans lequel est montée par engagement élastique unidirectionnel une première partie de corps 6 d'un contacteur électrique comprenant également une seconde partie de corps 7 demeurant extérieure à la paroi arrière 1 du boîtier de servomoteur, les deux parties de corps 6 et 7 étant formées d'une seule pièce à partir d'un matériau plastique présentant une certaine élasticité pour permettre l'engagement élastique de la première partie de corps 6 dans l'orifice 5 et son maintien verrouillé en place dans ce dernier. La première partie de corps 6 présente une configuration générale cylindrique et est pourvue périphériquement d'un joint d'étanchéité annulaire 8 destiné, en configuration de montage, à être comprimé entre la face extérieure arrière de la paroi arrière 1 et un épaulement annulaire 9 défini autour de la première partie de corps 6 par la face avant de la seconde partie de corps 7.

Le montage du contacteur sur la paroi arrière 1 peut être effectué selon tout procédé connu. Avantageusement, le montage dit "à baïonnette" pourra être utilisé, la première partie de corps 6 comportant à cet effet des excroissances radiales 12, dont une seule est représentée.

La première partie de corps 6 comporte une partie centrale 10 formée avec un alésage central 11, dans lequel est monté coulissant un palpeur 13 portant une tête d'extrémité 14 destinée à porter en appui contre la face arrière du moyen de piston 2 du servomoteur. La partie cylindrique du palpeur 13 est munie, sur sa périphérie, de rainures axiales 24, permettant à la chambre de travail 4 de communiquer avec l'intérieur d'une cavité 40 située en arrière du palpeur 13, ainsi qu'il est décrit dans le document FR-A-2 561 817.

Conformément à l'invention, le palpeur 13 est formé intérieurement avec un logement central cylindrique 16, délimité à l'extrémité opposée à celle qui porte la tête 14, par une paroi 25 comportant une ouverture 26 de la forme générale d'un cercle, dont le diamètre varie linéairement entre les deux bords de la paroi 25, de façon à ce que l'ouverture 26 définisse dans la paroi 25 un volume de forme générale troncônique dont la petite base est du côté de la tête 14.

Conformément à l'invention, un plongeur 15 est prévu, dont la tête pénètre par l'ouverture 26 dans le logement 16.

La tête du plongeur 15 a la forme générale d'un cylindre, et comporte à sa périphérie des sillons circulaires jointifs 30, formés dans un plan perpendiculaire à l'axe du plongeur. Chaque sillon a en section la forme d'un "V" dont un côté 17 est perpendiculaire à l'axe du cylindre formant la tête du plongeur 15, l'autre côté de chaque sillon étant incliné sur cet axe, le côté incliné du sillon étant situé du côté de la tête 14 du palpeur 13. La tête du plongeur 15 pourrait aussi être définie comme étant constituée d'un empilement de troncs de cônes indentiques, empilés coaxialement dans le même sens, la petite base de l'un étant confondue avec la grande base du suivant. De façon avantageuse, l'épaisseur de chaque tronc de cône élémentaire est égale à celle de la paroi 25 à l'extrémité du palpeur 13, et l'angle au sommet du cône est égal à celui qui est formé dans l'ouverture 26 de la paroi 25 du palpeur 13, de façon à ce que l'ouverture 26 et les sillons 30 aient des formes complémentaires aptes à coopérer pour former un engagement élastique unidirectionnel de parties en relief formées sur l'une des pièces avec des parties en creux formées sur l'autre pièce.

Le palpeur 13 est sollicité vers l'extérieur de la première partie de corps 6 dans la direction vers le moyen de piston 2, par un ressort hélicoïdal 19 monté sur la périphérie de la partie centrale 10 et prenant appui, d'une part, sur le fond d'une gorge annulaire 27 formée dans la partie 10, de même axe que l'alésage 11, et, d'autre part, sur la face arrière de la tête 14 du palpeur 13.

Comme décrit dans le document précité, dans la cavité allongée 40 de la seconde partie de corps 7 du contacteur sont montées perpendiculairement au plongeur 15 une lame de contact fixe 20 positionnée sur la face avant de la cavité 40 voisine de la paroi arrière 1 du boîtier de servomoteur et une lame de contact mobile 21 réalisée en métal élastique et conformée de façon à s'étendre, au repos, suivant un angle par rapport à la lame de contact fixe 20 à l'écart de celle-ci. Typiquement, la lame de contact mobile 21 est montée en porte-à-faux par son extrémité éloignée (non représentée) du plongeur 15 et son extrémité libre 23 est découpée en forme du U, et engagée sur une partie de diamètre réduit entre la tête du plongeur 15 et le pied 22 du plongeur 15 pour solliciter normalement ce dernier en appui contre la face arrière de la cavité 40 sous l'effet de l'élasticité propre de la lame de contact mobile 21.

Comme décrit dans le document précité, la lame de contact mobile 21 est avantageusement sertie par son extrémité éloignée du plongeur 15 dans un couvercle (non représenté) monté et soudé, par exemple aux ultrasons, dans une extrémité élargie de la cavité 40 opposée à la première partie de corps 6 de façon à clore de manière étanche cette cavité 40, le couvercle comportant des organes électriques de raccordement des lames de contact 20 et 21 à un circuit électrique d'avertissement de freinage (non représenté). De préférence, la lame de contact mobile 21 est pourvue d'un zone d'établissement de contact hémisphérique 28 destinée à coopérer avec une zone de contact en creux 29 du contact fixe 20.

Le montage du contacteur selon la présente invention s'effectue de la façon suivante. La partie centrale 10 de la première partie de corps 6 est tout d'abord équipée du joint 8, le ressort 19 est ensuite introduit dans la gorge 27, puis le palpeur 13 est inséré dans l'alésage 11 de manière à ce que l'ouverture 26 dans la paroi 25 coopère avec un des premiers sillons formés sur la tête du plongeur 15.

Avant l'introduction du palpeur 13 dans l'alésage 11, on peut avantageusement prévoir de disposer un collier ou manchon 50 (Figure 4), prenant appui sur l'extrémité de la partie extérieure de la première partie de corps 6, et sur lequel viendra buter la face arrière de la tête 14. Ce manchon remplit le tripe rôle de permettre au palpeur de ne s'engager que sur un des premiers sillons du plongeur, de protéger le ressort 19 pendant le transport, et d'empêcher tout enfoncement exagéré accidentel du palpeur sur le plongeur, ce qui rendrait le contacteur inutilisable. Ce manchon sera facilement arrachable au moment de la mise en place du contacteur sur la paroi arrière du servomoteur, par tout procédé connu (lignes de moindre résistance, amorce d'arrachage, etc...).

L'ensemble étant ainsi préparé et tel qu'il est représenté sur la figure 4, après avoir arraché le manchon 50, on introduit la première partie de corps 6 dans l'orifice 5 de la paroi arrière 1 du boîtier de servomoteur de façon à ce que les excroissances radiales 12 se présentent en face d'échancrures radiales de formes et de dimensions correspondantes pratiquées à la périphérie de l'orifice 5. Lors de cette introduction, la tête 14 du palpeur 13 est amenée à rencontrer le moyen de piston 2. Du fait de l'élasticité relative de la paroi 25 du palpeur 13, et de la résistance opposée par le moyen de piston 2, le plongeur 15 pénètre dans l'ouverture 26 jusqu'à ce que les excroissances 12 aient traversé les échancrures correspondantes. Le joint 8 se trouve alors comprimé, et une rotation de l'ensemble du contacteur amène les excroissances 12 derrière la paroi 1, bloquant ainsi le contacteur en position de fonctionnement.

On voit donc que l'ouverture 26 dans la paroi 25 du palpeur 13 coopère avec la tête du plongeur 15 à la façon d'un engagement élastique unidirectionnel qui permet, lors de la mise en place du contacteur sur la paroi arrière du boîtier de servomoteur, l'ajustement de la longueur de l'ensemble palpeur/plongeur pour tenir compte des tolérances de positionnement au repos entre le moyen de piston 2 et la paroi arrière 1 du boîtier de servomoteur.

En fonctionnement, lorsque le moyen de piston 2 est écarté de la paroi arrière 1 sous l'effet de l'admission de l'air atmosphérique dans la chambre de travail arrière, le palpeur 13 suit le déplacement du moyen de piston 2 sous l'effet du ressort 19, entraînant avec lui, l'ouverture 26 coopérant avec les sillons formés sur la tête du plongeur 15, jusqu'à venir plaquer le plot de contact 28 de la lame mobile 21 contre la lame de contact fixe 20, à l'encontre de la sollicitation élastique propre de la lame de contact mobile 21. L'engagement élastique unidirectionnel entre le plongeur et le palpeur empêche tout mouvement relatif entre ces deux pièces, le palpeur étant sollicité vers l'extérieur de la première partie de corps 6 par le ressort 19, tandis que le plongeur est sollicité dans l'autre sens par la force élastique propre de la lame de contact mobile 21, dont la raideur est égale à environ la moitié de celle du ressort 19.

On voit donc que grâce à l'invention, le contact d'avertissement de freinage est toujours obtenu après une course du moyen de piston 2 correspondant à la distance entre le plot de contact 28 de la lame mobile 21 et la lame de contact fixe 20, cette course étant typiquement de quelques millimètres. On obtient donc bien l'établissement du contact au tout début de la période de freinage, quelles que soient les tolérances de fabrication ou de montage, et sans aucun réglage.

Les figures 2 et 3 représentent deux autres modes de réalisation de contacteurs selon l'invention, la liaison entre le palpeur et le plongeur étant réalisée avec engagement élastique unidirectionnel.

Sur la Figure 2, le palpeur 13 est formé d'une tête 14, venant en appui sur la face arrière du moyen de piston 2 du servomoteur, et d'un pied 100, ayant la forme générale d'un cylindre. Le pied 100 comporte à sa périphérie des sillons circulaires jointifs 110, chaque sillon ayant en section la forme d'un "V", dont un côté 101 est perpendiculaire à l'axe du cylindre formant le pied, et dont l'autre côté 102 est incliné par rapport à cet axe, le côté incliné du sillon se trouvant du côté de la tête 14 du palpeur 13. Le pied du palpeur 13 pourrait aussi être défini comme étant constitué d'un empilement de troncs de cônes identiques, empilés coaxialement dans le même sans, la petite base de l'un étant confondue avec la grande base du suivant.

Le plongeur 15 est formé d'une partie cylindrique 103, coulissant dans l'alésage 11, et munie sur sa périphérie, de rainures axiales 104, permettant à la chambre de travail 4 de communiquer avec l'intérieur de la cavité 40. Le plongeur 15 est formé intérieurement avec un logement central cylindrique 105, délimité à son extrémité dirigée du côté de la tête 14 du palpeur, par une paroi 106 comportant une ouverture 107 de la forme générale d'un cercle dont le diamètre varie linéairement entre les deux bords de la paroi 106 de façon à ce que l'ouverture 107 définisse dans la paroi 106 un volume de forme générale troncônique dont la grande base est du côté de la tête 14 du palpeur 13. L'autre extrémité du plongeur 15 est reliée, par une partie 108, à un pied 22 coopérant avec la lame de contact mobile 21.

Les autres éléments du contacteur de la figure 2 sont identiques à ceux de la Figure 1, et son fonctionnement est identique, seuls le plongeur et le palpeur ont été modifiés, mais remplissent toujours la même fonction de liaison avec engagement élastique unidirectionnel.

De même, sur la Figure 3, on a représenté un troisième mode de réalisation du plongeur et du palpeur, qui ont la fonction de liaison avec engagement élastique unidirectionnel, dans un contacteur dont les autres éléments et le fonctionnement sont identiques à ceux des deux modes de réalisation précédentes.

Selon la mode de réalisation de la figure 3, le palpeur 13 comporte un corps cylindrique 200 coulissant dans l'alésage 11 de la première partie de corps 6, portant a une extrémité une tête 14, et muni à son autre extrémité d'un alésage 201. Dans l'alésage 201 sont traces intérieurement des sillons circulaires jointifs 202, chaque sillon ayant en section la forme d'un "V", dont un côté 203 est perpendiculaire à l'axe de l'alésage 201, et dont l'autre côté 204 est incliné par rapport à cet axe, le côté incliné du sillon se trouvant du côté de la tête 14 du palpeur 13. Un perçage 205 est de plus prévu dans la tête 14 de façon a faire communiquer les espaces situés devant et derrière le palpeur 13.

Le plongeur 15 est formé d'un pied 22 coopérant avec la lame 21, ce pied 22 étant réuni par une partie 206 à une partie 207 en forme de lyre dont les branches portent à leurs extrémités des protubérances ou crochets 210, de section en "V", aptes à s'engager dans les sillons intérieurs du palpeur.

Les autres éléments du contacteur de la Figure 3 et son fonctionnement sont identiques à ceux des deux autres modes de réalisation.

Tout type d'engagement élastique unidirectionnel entre le palpeur et le plongeur peut être utilisé, comme par exemple un embrayage linéaire unidirectionnel à bille ou à ressort. De même on pourra prévoir que l'engagement entre le plongeur et le palpeur soit réalisé sur plusieurs sillons, et/ou que les parties sur lesquelles cet engagement est réalisé aient une autre forme que cylindrique et circulaire, par exemple soient carrées ou rectangulaires.

Enfin, bien qu'ayant été décrit plus particulièrement pour les circuits électriques d'avertissement de freinage, il est bien clair que le contacteur électrique de l'invention peut également servir à fermer un circuit lorsque le moyen de piston a parcouru une course prédéterminée, la longueur de cette course étant égale à la distance entre le plot de contact de la lame mobile et la lame de contact fixe.

## Revendications

1. Contacteur électrique monté à engagement étanche dans un orifice (5) d'une paroi arrière (1) d'un boîtier de servomoteur pneumatique d'assistance au freinage divisé en une chambre avant (3) et une chambre arrière (4) sélectivement intercommunicantes par un moyen de piston (2) déplaçable à partir d'une position de repos voisine de la paroi arrière (1), le contacteur comprenant un corps en matériau plastique avec une première partie de corps (6) destinée à être engagée dans l'ouverture (5) de la paroi arrière (1) et une seconde partie de corps (7) demeurant extérieure au boîtier et renfermant au moins une paire de contacts électriques métalliques (20, 21) actionnables par un palpeur (13) muni d'une tête (14) monté coulissant dans un alésage (11) de la première partie de corps (6) et sollicité par un ressort (19) vers l'extérieur de la première partie de corps pour que sa tête porte normalement contre le moyen de piston (2) au voisinage de sa position de repos, la paire de contacts comprenant une lame de contact fixe (20) et une lame de contact mobile (21) sollicitée élastiquement à l'écart de la lame de contact fixe (20) dans la direction opposée à la direction de sollicitation du palpeur (13) et couplée à un plongeur (15), caractérisé en ce que le plongeur (15) est relié au palpeur (13) par un moyen d'engagement élastique unidirectionnel (26, 30 107, 110 ; 202, 210), obtenu par la coopération d'une partie en relief formée sur le plongeur ou le palpeur avec un de plusieurs sillons (30, 110, 202) circulaires formés sur le palpeur ou le plongeur respectivement, dans un plan perpendiculaire à l'axe de symétrie du plongeur ou du palpeur.

## Claims

1. Electrical contactor mounted with sealing engagement in an orifice (5) in a rear wall (1) of a pneumatic brake booster housing divided into a front chamber (3) and a rear chamber (4) intercommunicating selectively via a piston means (2) movable from a rest position adjacent to the rear wall (1), the contactor comprising a plastic body with a first body part (6) intended to be engaged in the orifice (5) in the rear wall (1) and a second body part (7) remaining outside the housing and containing at least one pair of metal electrical contacts (20, 21) actuable by means of a feeler (13) equipped with a head (14) and slidably mounted in a bore (11) in the first body part (6) and urged by a spring (19) towards the outside of the first body part, so that its head normally bears against the piston means (2) in the vicinity of its rest position, the pair of contacts comprising a stationary contact blade (20) and a movable contact blade (21) urged elastically away from the stationary contact blade (20) in the opposite direction to the direction of urging of the feeler (13) and coupled to a plunger (15), characterized in that the plunger (15) is connected to the feeler (13) by a one-way elastic engagement means (26, 30; 107, 110; 202, 210) obtained as a result of the interaction of a part in relief formed on the plunger or the feeler with one or more circular flutes (30, 110, 202) formed on the feeler or the plunger respectively, in a plane perpendicular to the axis of symmetry of the plunger or of the feeler.

## Patentansprüche

1. Elektrischer Schalter, der dicht in einer Öffnung (5) einer hinteren Wand (1) eines Gehäuses eines pneumatischen Bremskraftverstärkers angebracht ist, der in eine vordere Kammer (3) und eine hintere Kammer (4) unterteilt ist, die wahlweise über einen Kolben (2) in Verbindung stehen, der ausgehend von einer Ruhestellung in der Nähe der hinteren Wand (1) verstellt werden kann, wobei der Schalter einen Körper aus Kunststoff mit einem ersten Körperabschnitt (6) enthält, der dazu vorgesehen ist, in die Öffnung (5) der hinteren Wand (1) eingesetzt zu werden, und einen zweiten Körperabschnitt (7), der außerhalb des Gehäuses liegt und wenigstens ein Paar metallischer Elektrokontakte (20, 21) umschließt, die von einem mit einem Kopf (14) versehenen Fühler (13) betätigbar sind, der verschiebbar in einer Bohrung (11) des ersten Körperabschnitts (6) angebracht ist, der durch eine Feder (19) in Richtung des Außenraumes des ersten Körperabschnitts belastet ist, so daß sein Kopf normalerweise am Kolben (2) in der Nähe seiner Ruhestellung anliegt, wobei das Kontaktpaar eine feststehende Kontaktlamelle (20) und eine bewegliche Kontaktlamelle (21) enthält, die elastisch von der feststehenden Kontaktlamelle (20) weg in die Richtung belastet wird, die zur Richtung der Belastung des Fühlers (13) entgegengesetzt ist, und der mit einem Stößel (15) verbunden ist, dadurch gekennzeichnet, daß der Stößel (15) mit dem Fühler (13) über ein unidirektionales, elastisches Eingriffsmittel (26, 30; 107, 110; 202, 210) verbunden ist, das erhalten wird durch das Zusammenwirken eines hervorstehenden Abschnitts, der auf dem Stößel bzw. dem Fühler gebildet ist, mit einer von mehreren kreisförmigen Rillen (30, 110, 202), die auf dem Fühler bzw. dem Stößel in einer Ebene gebildet sind, die senkrecht zur Symmetrieachse des Stößels oder des Fühlers ist.
